# FASCICULE DE BREVET EUROPEEN

(11) **EP 0 334 697 B1**
(45) Date de publication et mention de la délivrance du brevet: **23.12.1992**
(21) Numéro de dépôt: 89400565.1
(22) Date de dépôt: 01.03.1989
(51) Int. Cl.: B65D 41/62, B65D 55/02

(54) **Ensemble avec dispositif de protection d'une valve de fût**
Kombination mit Schutzvorrichtung für ein Fassventil
Combination with protection element for a barrel valve

(30) Priorité: 22.03.1988 FR 8803710
(43) Date de publication de la demande: 27.09.1989
(73) Titulaire: ETS BREGER AINE SA. Société dite:, F-75008 Paris (FR)
(72) Inventeur: Breger, Guy, Rosoy (Yonne) (FR)
(74) Mandataire: Cabinet HERRBURGER

(56) Documents cités:
- EP-A- 0 038 468
- FR-A- 400 340
- FR-A- 2 069 147
- GB-A- 432 659
- GB-A- 847 354
- GB-A- 1 088 551
- US-A- 4 616 763

## Description

La présente invention concerne un ensemble selon le préambule de la revendication 1.

Certaines boissons et notamment la bière sont conditionnées en fûts métalliques consignés. Bien qu'il existe des fûts de différentes capacités, leurs format et contenance sont en voie de normalisation.

Un tel fût à bière en inox est représenté dans la vue découpée de la figure 1.

Ce fût 1 se compose d'une paroi latérale 2 munie de nervures de renforcement 3, 4, de deux fonds 5, 6 dont l'un (6) est équipé d'un embout 7 muni de la valve 8. Cette valve, non représentée en détail, est accessible par la face avant de l'embout 7 et se prolonge par un tube plongeur 9 qui sert au prélèvement ou au remplissage du liquide.

L'embout 7 dépasse du fond 6 sur une certaine hauteur qui est néanmoins inférieure à la hauteur du bord 10 du fût.

Les fûts sont souvent manipulés de manière très violente, qu'ils soient pleins ou vides.

Dans le cas d'un fût de bière, le remplissage se fait à travers la valve. A la fin du remplissage avec la bière, on introduit du gaz carbonique qui remonte dans le fût sous le fond 6 (lorsque le fût est disposé dans la position d'utilisation représentée à la figure 1) de manière à jouer le rôle de gaz propulseur pour le prélèvement de la bière.

Lors de la mise en perce, la valve est reliée à la tuyauterie et à la robinetterie du comptoir. La valve comporte une mécanique de précision et des joints d'étanchéité. Cette valve est l'élément essentiel et le plus fragile du fût de bière. La figure 2 montre, en coupe, la forme de la valve dont la description ne sera pas détaillée.

Le bon fonctionnement de sa valve est un élément déterminant dans la distribution de la bière dite "à la pression".

Du fait de l'importance primordiale de la valve qui ne doit pas fuir et laisser s'échapper du liquide ou du gaz pendant le stockage ou le transport, la valve est vérifiée de façon très soigneuse au moment du retour des fûts à la brasserie.

Pour protéger la valve, il est connu (US-4 616 763) de munir celle-ci d'une capsule en plastique ou en aluminium. La capsule en plastique est une pièce extrudée. Pour comporter un marquage à la marque du produit, il faut fabriquer des séries importantes pour que le prix unitaire ne devient pas prohibitif. Il n'est donc pas envisageable de munir ces capsules d'indications très précises sur la date de mise en fût de la bière, le type particulier de bière, etc...

Enfin, la capsule dont la forme est particulière ne convient qu'à une seule dimension de valve.

Au moment de la mise en perce du fût, il faut arracher la capsule en plastique avec un couteau. On risque ainsi de détériorer les lèvres en caoutchouc de la valve.

Les capes en aluminium, qui protègent les embouts à valve connus, sont des pièces en aluminium découpées dans une bande qui est gaufrée à la date de conditionnement. Le morceau de feuillard d'aluminium est coupant pour les mains qui le manipulent comme pour la valve que la cape est sensée protéger.

Pour mettre le fût en perce, il faut déchirer la capsule d'aluminium avec une pince. Il faut éviter, à tout prix, que des morceaux de métal ne restent sur la valve car ils endommageraient la valve. De manière générale, cet enlèvement, soit de la capsule en matière plastique soit de la cape en aluminium, est une opération désagréable à effectuer et dangereuse.

En outre, les systèmes de protection actuels présentent l'inconvénient que les indications portées sur la capsule en plastique sont incomplètes et peu visibles ; lorsque la capsule en plastique ou la cape en aluminium a été enlevée, il n'est plus possible de connaître la marque de bière contenue dans le fût, la date du dernier remplissage et le lieu de conditionnement.

Il est également connu (voir document EP-A-O 038 468) de fermer des bouteilles à l'aide d'un disque rigide coiffant l'ouverture du col et fixé au col par un manchon thermorétracté s'accrochant au disque et au renforcement du col. Le disque a un diamètre supérieur à celui du renforcement pour être retenu par le manchon thermorétracté.

Pour l'ouverture de la bouteille on déchire la partie inférieure du manchon alors que la partie supérieure reste accrochée à la rondelle et forme un capuchon.

La présente invention a pour but de remédier à ces inconvénients et se proposer de créer un dispositif de protection d'une valve de fût, notamment de fût de bière, permettant de protéger efficacement la valve contre tous les endommagements, qui puisse s'adapter à des valves et embouts de valve de dimensions différentes, et permette d'avoir des indications relatives au contenu du fût, même après que celui-ci ait été mis en perce.

A cet effet, l'invention concerne un dispositif de protection du type ci-dessus, caractérisé par les caractéristiques de la première revendication.

Ce dispositif se met en place de manière très simple et de manière automatique ou manuelle, et il suffit de placer la plaquette sur la valve puis d'emmancher le manchon thermorétractable par-dessus l'embout de la valve et par-dessus la plaquette. On fait alors rétracter le manchon, par exemple à l'aide d'un courant d'air chaud. Le manchon emprisonne la plaquette et s'accroche à l'embout.

La plaquette a une forme correspondant à celle de la valve ou de l'embout, c'est-à-dire, en général, une forme circulaire. Toutefois, si d'autres formes d'embout devaient exister, il est simple de réaliser une plaquette de forme différente.

Comme la plaquette n'a pas à déborder par rapport à la face avant de l'embout muni de la valve, il est possible d'utiliser la même plaquette pour différents types de fûts.

Les indications relatives au produit contenu dans le fût peuvent être imprimées ou marquées sur le manchon. Cette impression peut se faire à plat, avant la réalisation du manchon. Ainsi, il est particulièrement intéressant d'imprimer des bandes de matière thermorétractable mono-orientée, à plat, pour avoir une meilleure qualité d'impression, puis de replier cette bande pour former un tube. Le tube est lui même mis en bobine et est débité à la longueur des manchons dans la machine de mise en place automatique ou manuellement si cette mise en place se fait ainsi.

La bande d'arrachage est prédécoupée ou plus généralement réalisée dans la bande avant ou après impression, de sorte que le manchon, même avant thermorétraction, comporte cette bande d'arrachage. Cela facilite l'intervention de l'utilisateur qui met le fût en perce ; celui-ci n'a pas à utiliser d'outils particuliers et notamment de couteau.

Grâce à la partie "inférieure" du manchon qui reste fixée à l'embout, l'utilisateur a, à tout moment, les indications relatives au produit contenu dans le fût. Il peut connaître sa nature exacte, sa date de mise dans le fût, etc... Pour le fabricant, cela simplifie le conditionnement car il n'a pas à coller d'étiquette sur le fond du fût, étiquette qui, lorsque les fûts sont stockés à l'extérieur, risque d'être détériorés par la pluie ou encore qu'il faut enlever au moment du retour des fûts puisque le fût ne reçoit pas nécessairement toujours le même type de produit ou de bière.

La présente invention sera décrite de manière plus détaillée à l'aide des dessins annexés, dans lesquels :
- la figure 1 est une vue en perspective arrachée d'un exemple de fût à bière auquel s'applique l'invention,
- la figure 2 est une vue de détail de la partie supérieure du fût de la figure 1, coupée au niveau de la valve,
- la figure 3 montre la valve d'un fût sur laquelle a été placé le dispositif de protection avant thermorétraction,
- la figure 4 montre la valve et le dispositif de protection après thermorétraction,
- la figure 5 montre un manchon appartenant au dispositif de protection, manchon qui est replié à plat.

Selon la figure 3, le dispositif de protection se compose d'une plaquette de recouvrement 11 placée sur la valve 8 portée par l'embout tubulaire 7 solidaire du fond 6 du fût. Le dispositif comporte également un manchon thermorétractable 12 coiffant la plaquette 11, l'embout 7 et la valve 8 pour maintenir la plaquette 11 appliquée contre la face avant de l'embout 7 par-dessus la valve 8.

La figure 3 montre le dispositif de protection (11, 12) après sa mise en place.

Lorsque le manchon 12 est mis en place comme mis en place comme décrit ci-dessus, il n'est pas encore thermorétracté. Il est suffisamment grand pour s'emmancher facilement sur l'embout 7 et la plaquette 11.

Ce manchon 12 est, de préférence, en une matière synthétique mono-orientée et en particulier en polychlorure de vinyle PVC. La plaquette 11 est en général une plaquette de forme circulaire et d'un diamètre légèrement plus faible que le bord supérieur de l'embout et de la valve 7, 8. Il peut également avoir d'autres formes si, dans des cas particuliers, l'embout devait avoir une forme polygonale ou autre.

La figure 5 montre une vue en perspective d'un manchon 12 après sa réalisation.

En effet, il est préférable, pour réaliser le manchon 12, de partir d'une bande de matière thermorétractable, d'imprimer cette bande en la munissant des informations 13 relatives à la nature du produit, sa date de fabrication ou de conditionnement, etc ... Il est également intéressant de munir la bande de lignes transversales prédécoupées 14 ainsi que d'une bande d'arrachage 15. La bande d'arrachage 15 rejoint, de préférence, le bord supérieur 16 du futur manchon 12 à la prédécoupe transversale 14.

Une fois ces différentes opérations réalisées sur la bande, celle-ci est repliée de manière que ces bords 17, 18 se recouvrent et soient collés pour former un manchon. Le manchon est alors, de préférence, enroulé sur une bobine et est débité au moment de son utilisation. On obtient alors le manchon à plat 12 apparaissant à la figure 5.

Sur ce manchon, il y aura une partie inférieure 19 et une partie supérieure 20. Après rétraction et comme cela apparaît sur la figure 4, pour mettre le fût en perce et pouvoir enlever la plaquette 11 dégageant la valve 8, on déchire la bande d'arrachage 15 jusqu'à la prédécoupe 14. Cela permet d'enlever simplement la partie "supérieure" 20 du manchon alors que la partie inférieure 19 reste accrochée sur l'embout. Il est ainsi possible, après mise en perce, d'avoir toujours les indications 13 sur l'embout du fût.

De façon avantageuse, la partie inférieure 19 peut comporter une bande d'arrachage 21 partant du bord inférieur 22 du manchon et arrivant jusqu'à la prédécoupe transversale 14. Cette bande 21 est non-alignée sur la bande d'arrachage 15. Ainsi, la bande d'arrachage 21 permet d'enlever facilement la partie inférieure 19 sans nécessiter d'outils. Comme les bandes d'arrachage 15, 21 ne sont pas situées dans le prolongement l'une de l'autre, il n'y a aucun risque qu'au moment de l'enlèvement de la bande d'arrachage 15, on détache également la partie inférieure 19 du manchon.

Bien que la description faite ci-dessus concerne principalement un fût de bière, l'invention peut s'appliquer dans les mêmes conditions à tout fût analogue, comportant une valve comme celle d'un fût de bière.

## Revendications

1. Ensemble formé d'une valve de fût, notamment d'un fût de bière, d'un embout portant la valve, cet embout ayant une partie supérieure et une partie inférieure étant en saillie par rapport au fond du fût et d'un dispositif de protection de la valve, caractérisé en ce que
ce dispositif comprend:
- une plaquette de recouvrement (11) en forme de rondelle placée sur la valve (8) de l'embout tubulaire (7) pour protéger la valve (8) contre les chocs et la lumière,
- un manchon thermorétractable (12) présentant avant rétraction, une longueur supérieure à celle de l'embout portant la valve pour coiffer la plaquette (11), l'embout (7) et la valve (8) et être thermorétracté sur l'embout (7) et la plaquette (11) pour accrocher la plaquette (11) sur l'embout (7),
- la plaquette de recouvrement (11) est une rondelle de diamètre légèrement inférieur au diamètre extérieur de la valve (8) et/ou de l'embout (7).
- le manchon (12) comporte une pré-découpe transversale (14) le séparant, en une partie inférieure (19) munie d'inscriptions destinée à rester sur la partie inférieure de l'embout (7) et à permettre l'identification du fût, et en une partie supérieure (20) destinée à enserrer la partie supérieure de l'embout (7) et la plaquette de protection (11) de la valve (8),
- la partie supérieure (20) comportant une bande d'arrachage (15) atteignant seulement la ligne de prédécoupe (14).

2. Ensemble selon la revendication 1, caractérisé en ce que la partie inférieure (19) du manchon (12) comporte une bande d'arrachage (21) partant du bord inférieur (22) et arrivant jusqu'à la prédécoupe transversale (14), cette bande d'arrachage (21) n'étant pas alignée sur la bande d'arrachage (15) réalisée dans la partie supérieure (20) du manchon.

## Patentansprüche

1. Kombination aus einem Faßventil, insbesondere für ein Bierfaß, aus einem das Ventil tragenden Anschlußstück, welches ein Oberteil und ein über den Deckel des Fasses vorstehendes Unterteil aufweist, und aus einer Schutzvorrichtung zum Schutz des Ventils, gekennzeichnet durch folgende Merkmale:
- eine Abdeckplakette (11) in Scheibenform, die auf dem Ventil (8) des rohrförmigen Anschlußstücks (7) angeordnet ist, um das Ventil (8) gegen Stöße und das Licht zu schützen,
- eine thermoschrumpfbare Hülse (12), die vor der Schrumpfung eine die Länge des das Ventil tragenden Anschlußstücks übertreffende Länge aufweist, um die Plakette (11), das Anschlußstück (7) und das Ventil (8) zu umschließen und um um das Anschlußstück (7) und die Plakette (11) zum Festlegen der Plakette (11) auf dem Anschlußstück (7) thermogeschrumpft zu werden,
- die Abdeckplakette (11) ist eine Scheibe mit einem Durchmesser, der geringfügig geringer als der Außendurchmesser des Ventils (8) und/oder des Anschlußstücks (7) ist,
- die Hülse (12) umfaßt eine in Querrichtung verlaufende Sollbruchlinie (14), die sie in einen unteren Teil (19), der Aufschriften trägt, auf dem unteren Teil des Anschlußstücks verbleibt und die Identifikation des Fasses ermöglicht, und einen oberen Teil (20) trennt, der den oberen Teil des Anschlußstücks (7) und die Schutzplakette (11) des Ventils (8) umschließt,
- wobei der oberen Teil (20) ein Aufreißband (15) umfaßt, welches nur bis zu der Sollbruchlinie (14) verläuft.

2. Kombination nach Anspruch 1, dadurch gekennzeichnet, daß der untere Teil (19) der Hülse (12) ein Aufreißband (21) umfaßt, welches sich vom unteren Rand (22) bis zu der in Querrichtung verlaufenden Sollbruchlinie (14) erstreckt und nicht mit dem Aufreißband (15) in dem oberen Teil (20) der Hülse fluchtet.

## Claims

1. Assembly formed by the valve of a cask, especially of a beer cask, of a end-fitting carrying the valve, this end-fitting having an upper part and a lower part projecting with respect to the bottom of the cask and a device for protecting the valve, characterised in that this device comprises:
- a cover plate (11) in the shape of a washer placed over the valve (8) of the tubular end-fitting (7) in order to protect the valve (8) against impacts and light,
- a heat-shrinkable sleeve (12) having, before shrinking, a length greater than that of the end-fitting carrying the valve in order to cap the plate (11), the end-fitting (7) and the valve (8) and being heat shrunk onto the end-fitting (7) and the plate (11) in order to fasten the plate (11) to the end-fitting (7),
- the covering plate (11) is a washer of diameter slightly smaller than the external diameter of the valve (8) and/or of the end-fitting (7).
- the sleeve (12) comprises transverse perforation (14) separating it, into a lower part (19) equipped with inscriptions, which part is intented to remain on the lower part of the end-fitting (7) and to allow the identification of the cask, and into an upper part (20) intended to clamp the upper part of the end-fitting (7) and the protection plate (11) of the valve (8),
- the upper part (20) comprising a tear strip (15) only reaching the line of perforation (14).

2. Assembly according to Claim 1, characterised in that the lower part (19) of the sleeve (12) comprises a tear strip (21) coming from the lower edge (22) and arriving at the transverse pre-cut (14), this tear strip (21) not being aligned with the tear strip (15) produced in the upper part (20) of the sleeve.
